# FASCICULE DE BREVET EUROPEEN

(11) **EP 2 178 784 B1**
(45) Date de publication et mention de la délivrance du brevet: **16.11.2011**
(21) Numéro de dépôt: 08826797.6
(22) Date de dépôt: 23.07.2008
(51) Int. Cl.: B66D 1/26, B66D 1/74

(54) **TREUIL POUR LA TRACTION DE CABLES, EN PARTICULIER DE CABLES SYNTHETIQUES EMPLOYES EN OFFSHORE**
WINDE ZUM ZIEHEN VON KABELN, INSBESONDERE FÜR OFFSHORE VERWENDETE SYNTHETISCHE KABEL
WINCH FOR PULLING CABLES, IN PARTICULAR SYNTHETIC CABLES USED OFFSHORE

(30) Priorité: 24.07.2007 FR 0756713
(43) Date de publication de la demande: 28.04.2010
(73) Titulaire: IMECA, 85200 Fontenay Le Comte (FR)
(72) Inventeur: BOUSSATON, Jean-Pierre, F-17440 Aytre (FR); KONATE, Karamoko, F-17000 La Rochelle (FR)
(74) Mandataire: Michelet, Alain
(86) Numéro de dépôt international: PCT/FR2008/051387
(87) Numéro de publication internationale: WO 2009/016317

(56) Documents cités:
- FR-A- 1 465 703
- FR-A- 2 777 555

## Description

La présente invention concerne les treuils pour la traction d'un câble, en particulier d'un câble synthétique employé en offshore pour la manoeuvre d'une charge. Elle concerne en particulier un treuil du genre comportant une fonction de réduction de la tension à laquelle sont soumis les câbles subissant des efforts de traction, cela afin de compenser les phénomènes d'allongement créés par cette tension, avant leur enroulement sur une bobine de stockage.

En offshore, les charges (matériels, conduites, câbles techniques, vannes, etc.) sont très généralement déposées et récupérées au fond de la mer à l'aide de câbles métalliques (souvent réalisés en acier), manoeuvrés au moyen de treuils de traction et emmagasinés sur une bobine de stockage.

Au cours de ces opérations de manoeuvre de la charge, les câbles sont soumis à des efforts de traction élevés. Or, pour obtenir un enroulement approprié sur leur bobine de stockage, ces câbles doivent être détendus et replacés dans un état de « faible tension ».

Pour cela, certains treuils enrouleurs/dérouleurs « compacts » se composent de deux tambours motorisés, positionnés en regard l'un de l'autre, comportant chacun une surface périphérique cylindrique « active » munie de plusieurs gorges annulaires juxtaposées et coaxiales les unes par rapport aux autres.

Le câble est enroulé autour de ces deux tambours selon un agencement de type hélicoïdal, passant de la gorge annulaire d'un tambour à la gorge annulaire suivante de l'autre tambour. Il coopère avec ces tambours par un phénomène du type adhérence frottement, selon plusieurs arcs de glissement ; cette interaction adhérence frottement et la succession d'arcs de glissement, permettent de le ramener, à la sortie du treuil et côté bobine de stockage, dans un état de faible tension.

Les câbles métalliques mis en oeuvre ont l'avantage d'être particulièrement résistants, cependant ils ont l'inconvénient majeur de présenter un poids très élevé.

Cette caractéristique pose en particulier problème lors de la manoeuvre d'une charge à très grande profondeur (plusieurs milliers de mètres). En effet, une fois le câble déroulé, la motorisation du treuil associé doit être suffisamment puissante pour tracter le poids du câble déroulé en plus du poids de la charge portée.

En d'autres termes, la puissance de treuil mobilisable pour la manoeuvre de la charge, est ainsi amputée par le poids du câble déroulé.

Pour ces différentes raisons, une voie intéressante serait de remplacer les câbles métalliques par des câbles réalisés en un matériau synthétique, par exemple du genre polyester.

En effet, ce type de câble synthétique a l'intérêt d'être particulièrement résistant et léger, cette dernière caractéristique étant encore accentuée lors de sa plongée dans l'eau (du fait d'un phénomène de flottaison). De tels câbles synthétiques ont en plus l'avantage de pouvoir être fabriqués sans réelles limites de longueur, ce qui est particulièrement intéressant pour les déposes de charges à très grande profondeur. De plus, la bobine de stockage, associée à un câble synthétique, a une inertie moins importante.

Cependant, la plupart des treuils actuels à deux tambours, décrits ci-dessus, ne sont pas vraiment utilisables avec ce type de câble synthétique.

En effet, contrairement aux câbles métalliques, ces câbles synthétiques ont une élasticité élevée ; et ils s'allongent significativement lorsqu'ils sont soumis à des efforts de traction importants. C'est le cas au sein des treuils, dans lesquels ils passent d'une tension faible, côté bobine, à une tension élevé, côté charge.

Or, ces phénomènes d'allongements ne sont pas gérés et compensés activement au sein des treuils classiques, ce qui est à l'origine de frottements avec les tambours, générateurs d'échauffements et par conséquent susceptibles de détériorer la structure desdits câbles synthétiques, sensibles aux élévations de température.

Une structure particulière de treuil de traction, susceptible de récupérer les contraintes d'allongement appliquées sur les câbles synthétiques, est décrite dans le document FR-2 777 555.

Le treuil correspondant se compose de deux rangées de plusieurs tambours, les tambours de chaque rangée étant décalés les uns par rapport aux autres à la fois radialement et axialement. Ces tambours comportent chacun leur propre motorisation et une unique gorge périphérique sur laquelle est enroulé le câble à tracter.

En pratique, la puissance de traction sur chaque tambour peut alors être réglée de sorte que la puissance locale de traction soit maintenue à un niveau suffisamment faible pour ne pas endommager le câble.

Cependant, une telle structure de treuil a l'inconvénient majeur d'occuper un encombrement très important sur le pont du bateau ou de la plateforme à équiper.

Une autre structure de treuil adaptée en particulier pour la traction de câbles synthétiques est décrite dans le document FR-1 465 703.

Ce treuil se compose de deux tambours positionnés en regard l'un de l'autre, constitués chacun de plusieurs poulies à gorges coaxiales montées sur un même axe central. Ici, l'axe central porte deux poulies comportant chacune une gorge, chacune desdites poulie comportant un prolongement latéral unique servant lui-même de palier pour une autre poulie à gorge(s). Les différentes poulies sont associées individuellement à leur propre motorisation.

Une telle structure de treuil n'est pas non plus des plus compactes.

Pour remédier à ces problèmes, le demandeur a mis au point une nouvelle structure de treuil adaptée en particulier pour la traction de câbles synthétiques, du type de celle décrite dans le document précité FR-1 465 703, qui a l'intérêt de présenter un encombrement optimisé et plus réduit, et d'être très bien équilibré, tout en assurant une compensation significative et efficace de l'allongement du câble tracté.

Ainsi, le treuil pour la traction d'un câble selon l'invention est du type à deux tambours motorisés, positionnés en regard l'un de l'autre, comportant chacun une surface périphérique cylindrique active munie de plusieurs gorges annulaires juxtaposées et coaxiales les unes par rapport aux autres, ledit câble étant destiné à être enroulé autour desdits deux tambours selon un agencement de type hélicoïdal, lesquels deux tambours motorisés sont chacun formés d'au moins trois poulies, montées mobiles en rotation sur un arbre porteur axial, autour d'un axe central commun et coopérant chacune avec leurs propres moyens moteurs dédiés.

Ces poulies comportent chacune une surface périphérique cylindrique munie d'au moins l'une des gorges de manière à constituer chacune une portion de la surface active de tambour, à savoir deux poulies dites extérieures entre lesquelles est disposée au moins une poulie dite centrale. La poulie ou les poulies centrales comportent au moins un prolongement cylindrique axial dont la surface périphérique cylindrique constitue un palier de rotation pour la surface cylindrique centrale de l'une au moins des autres poulies, correspondant à sa surface centrale de rotation.

Conformément à l'invention, ladite ou l'une au moins desdites poulies centrales comporte deux prolongements tubulaires axiaux, agencés de part et d'autre de sa surface périphérique active munie d'une gorge unique et formant chacun un palier de rotation pour la surface cylindrique centrale de l'une au moins desdites autres poulies.

Selon une forme de réalisation particulièrement intéressante, la surface cylindrique formant palier d'une poulie centrale autre que la première poulie centrale coopérant avec l'arbre porteur axial fixe, correspond à la surface cylindrique périphérique de l'un des prolongements axiaux de ladite première poulie centrale.

Selon une autre caractéristique, le ou l'un au moins des prolongements axiaux des poulies sert également à la liaison avec les moyens moteurs dédiés.

D'autre part, selon une forme de réalisation intéressante, l'une des poulies extérieure des tambours est munie d'une gorge unique cylindrique, destinée à recevoir le câble sous « haute tension », côté charge ; l'autre poulie extérieure comporte un groupe de plusieurs gorges, destinées à recevoir le câble sous « faible tension », côté bobine de stockage.

Dans ce cas, la poulie extérieure située côté bobine de stockage, comporte avantageusement de deux et cinq gorges.

Encore selon une autre caractéristique, les deux tambours comportent avantageusement chacun de deux à six poulies centrales, munies chacune d'une gorge annulaire unique.

Selon une forme de réalisation particulièrement intéressante, les deux tambours comportent chacun quatre poulies :
- une première poulie centrale comportant, d'une part, une surface cylindrique centrale coopérant avec un arbre porteur axial fixe, constituant son palier de rotation, et d'autre part, deux prolongements tubulaires axiaux, formant palier, agencés de part et d'autre de sa surface périphérique active munie d'une gorge unique, l'un desdits prolongements coopérant avec ses propres moyens moteurs dédiés,
- une première poulie extérieure comportant une surface centrale cylindrique apte à coopérer avec la surface périphérique d'un premier prolongement tubulaire de ladite première poulie centrale, dont la surface périphérique active comporte une gorge unique, et dont la partie extérieure coopère avec ses propres moyens moteurs,
- une seconde poulie centrale comportant - une surface cylindrique active munie d'une gorge unique, - une surface centrale cylindrique apte à coopérer avec la surface du second prolongement axial formant palier de ladite première poulie centrale, et - un prolongement tubulaire axial coopérant avec ses propres moyens moteurs, et
- une seconde poulie extérieure munie d'une surface cylindrique centrale apte à coopérer avec le prolongement tubulaire formant palier de la seconde poulie centrale, dont la surface cylindrique active est munie d'un groupe de gorges, et dont la partie extérieure coopère avec ses propres moyens moteurs.

Selon encore une autre particularité le ou l'un au moins des prolongements axiaux des poulies centrales, et la partie extérieure des poulies extérieures, comportent une couronne dentée axiale apte à coopérer avec au moins un pignon complémentaire entraîné par des moyens moteurs dédiés, lesdites couronnes dentées étant réparties de part et d'autre de la surface cylindrique active des tambours .

De manière particulièrement avantageuse les moyens moteurs associés à la poulie extérieure, dite poulie maître, de l'un des tambours, située du côté charge, sont pilotés par des moyens de régulation configurés en contrôle de vitesse, et les moyens moteurs associés aux autres poulies, dites poulies esclaves, sont pilotés par des moyens de régulation configurés en contrôle du couple.

D'autre part, avantageusement :
- les deux tambours sont orientés angulairement l'un par rapport à l'autre, notamment pour éviter le vrillage du câble ; par exemple, l'un des tambours est incliné selon un angle de 2 ° environ par rapport à l'horizontale, et l'autre tambour est incliné dans l'autre sens, selon un angle de 1 ° environ par rapport à l'horizontale ;
- les deux tambours sont portés par les deux parois verticales d'un châssis, ce dernier formant également la structure support pour les moyens moteurs d'entraînement des poulies constitutives ;
- les surfaces centrales cylindriques des poulies coopèrent avec leur surface respective formant palier de rotation, par le biais de moyens de type roulement / entretoise.

La présente invention porte encore sur une installation pour la traction d'un câble comportant un treuil tel que décrit ci-dessus, associé à une bobine de stockage.

L'invention est encore illustrée, sans être aucunement limitée, par la description suivante d'une forme de réalisation possible, et représentée par les dessins annexés dans lesquels :
- la figure 1 est une vue générale et en perspective, d'un treuil conforme à l'invention, destiné à équiper une installation pour la traction d'un câble, en particulier d'un câble synthétique employé en offshore pour la manoeuvre d'une charge ;
- la figure 2 est une vue de dessus du treuil conforme à la figure 1, avec une coupe locale du châssis et des deux tambours motorisés associés ;
- la figure 3 montre de manière schématique l'un des tambours, isolé du reste du treuil, avec une coupe transversale plane passant par son axe de rotation.

Le treuil de traction 1, tel que représenté sur les figures 1 et 2, a une structure adaptée pour la traction d'un câble C (représenté schématiquement par un trait discontinu sur la figure 2), en particulier d'un câble synthétique employé en offshore pour la manoeuvre d'une charge.

Ce treuil 1 est, de manière classique, associé à une bobine de stockage (non représentée), pour former ensemble une installation de manoeuvre d'un câble, pouvant équiper par exemple le pont d'un bateau ou une plateforme pétrolière.

Le treuil 1 se compose d'un châssis 2 comportant deux parois latérales 2a, à distance et en regard l'une de l'autre, entre lesquelles sont installés et portés, d'une part, deux tambours motorisés 3' et 3" positionnés en regard l'un de l'autre, sur lesquels est convenablement enroulé le câble synthétique, et d'autre part, plusieurs organes moteurs 4 assurant la manoeuvre de ces deux tambours 3' et 3".

Chaque tambour 3', 3" est associé ici à quatre organes moteurs 4 (respectivement 4a', 4b', 4c', 4d' et 4a", 4b", 4c", 4d"), pour leur manoeuvre en rotation lors des opérations d'enroulage ou de déroulage du câble.

Les deux tambours 3' et 3" comportent chacun une surface périphérique cylindrique active 5' et 5", munie de gorges annulaires 6 dont la section, ici en forme générale de V ou de U, est adaptée pour recevoir et maintenir efficacement le câble enroulé sur le treuil.

Les tambours 3' et 3" comportent ici chacun un groupe de gorges annulaires 6, respectivement au nombre de six et sept, qui sont juxtaposées et coaxiales les unes par rapport aux autres. Chaque groupe de gorges 6 est ménagé sur la zone centrale du tambour 3', 3" associé.

De manière générale, le câble C est destiné à être enroulé autour des deux tambours 3' et 3" selon un agencement habituel de type hélicoïdal, au sein de chacune de leurs gorges annulaires 6.

Ce câble est destiné à être associé, d'un côté C' à la charge à manoeuvrer, formant ainsi son extrémité « haute tension », et d'un autre côté C" à la bobine de stockage, correspondant ainsi à son extrémité sous « faible tension ».

L'enroulement du câble C au sein des gorges 6 des deux tambours 3 permet la réduction progressive de sa tension et par corollaire de son allongement.

Les deux tambours 3 sont orientés angulairement l'un par rapport à l'autre, pour éviter le vrillage du câble.

En l'occurrence, l'un des tambours 3 est incliné selon un angle de 2° environ par rapport à l'horizontale, et l'autre tambour 3 est incliné selon un angle de 1 ° environ par rapport à l'horizontale, cela en sens inverse l'un par rapport à l'autre.

La présente structure de treuil 1 a l'avantage d'être particulièrement compacte, et elle est particulièrement adaptée pour réduire efficacement la tension du câble et ainsi compenser activement son allongement.

A cet effet, comme représenté sur la figure 2, les deux tambours motorisés 3 sont chacun formés d'un arbre porteur axial fixe 9, d'axe central 10, associé au châssis 2 du treuil 1, et portant sur sa longueur plusieurs poulies 11, en l'occurrence au nombre de quatre (11a, 11b, 11c et 11d), juxtaposées et imbriquées les unes dans les autres pour former ensemble le corps du tambour 3.

Chacune des poulies 11 des tambours 3 est mobile en rotation autour de l'axe central commun 10, et est manoeuvrée individuellement par des moyens moteurs propres 4.

Elles comportent chacune une surface périphérique cylindrique 12 formant un tronçon cylindrique de la surface active 5 du tambour 3, et elles sont munies d'au moins une des gorges annulaires 6 ; ces poulies 11 comportent également une surface cylindrique centrale 13 destinée à coopérer avec une surface cylindrique complémentaire formant leur palier de rotation.

Les poulies 11 de chaque tambour 3 sont de deux types, en fonction de leur position sur la longueur de l'arbre support 9 associé : deux poulies dites extérieures 11a et 11d se situent à proximité des parois latérales 2a du châssis 2, entre lesquelles sont positionnées ici deux poulies dites centrales 11b et 11c.

Pour simplifier la suite de la description, les poulies 11 de chaque tambour 3 sont désignées par les repères numériques successifs 11a, 11b, 11c et 11d, depuis le côté charge vers le côté bobine de stockage.

La figure 3 montre en détail la structure du tambour 3' muni de six gorges annulaires périphériques 6. La structure de l'autre tambour 3" du treuil 1 s'en distingue uniquement par la présence d'une gorge annulaire supplémentaire 6 au niveau de sa poulie extérieure 11d",servant au guidage de l'extrémité du câble C" reliée à la bobine de stockage.

Les moyens moteurs 4a', 4b', 4c' et 4d' associés aux poulies 11a', 11b', 11c' et 11d' de ce tambour 3' sont visible sur la figure 2.

Tel que représenté sur cette figure 3, la première poulie centrale 11b', juste en aval de la poulie extérieure 11a' côté charge, comporte, d'une part, une surface périphérique active 12b' munie d'une gorge unique 6b', et d'autre part, une surface cylindrique centrale 13b' coopérant avec l'arbre central 9 formant son palier de rotation, par le biais de moyens 14' du type roulements/entretoises.

Le corps de cette poulie centrale 11b' comporte deux prolongements tubulaires axiaux 15b1' et 15b2', agencés de part et d'autre de sa surface périphérique active 12b' (respectivement du côté câble « sous haute tension » et « sous basse tension », pour former une pièce à demi-section en T), destinés ici à constituer les paliers de rotation des autres poulies 11' du tambour 3'.

L'extrémité annulaire périphérique 16b' du prolongement tubulaire axial 15b1' (côté « haute tension ») est structurée pour coopérer avec les moyens moteurs dédiés 4b'; ce prolongement tubulaire 15b1', en plus de constituer un palier de rotation, forme ainsi une sorte de structure de renvoi destinée à coopérer avec les moyens moteurs correspondants.

L'autre poulie centrale 11c' comporte une surface cylindrique « active » 12c', munie également d'une unique gorge annulaire 6c'.

Cette poulie centrale 11c' comporte un unique prolongement tubulaire axial 15c', s'étendant sur la longueur du prolongement 15b2' de la première poulie centrale 11b' (pour former une pièce à demi-section en L).

La surface centrale cylindrique 13c' de cette poulie centrale 11c', constituée principalement par son prolongement tubulaire axial 15c', coopère avec la surface cylindrique 17b2' du second prolongement axial 15b2' de la première poulie centrale 11b', par le biais de moyens 14 du type roulements/entretoises.

Le prolongement tubulaire axial 15c'est, en plus, muni à son extrémité de la couronne annulaire 16c' conformée pour coopérer avec ses propres moyens moteurs dédiés 4c'.

La première poulie extérieure 11a', en forme générale de couronne, comporte une surface périphérique active 12a' munie d'une gorge unique 6a', destinée à coopérer avec le câble sous « haute tension ", c'est-à-dire du côté de son extrémité reliée à la charge.

Cette poulie extérieure 11a' comporte une surface centrale cylindrique 13a' qui coopère avec la surface périphérique 17b1' du premier prolongement tubulaire 15b1' de la première poulie centrale 11b' (formant son palier de rotation).

Sa partie extérieure annulaire 16a', constitutive ici de cette poulie 11a', est conformée pour coopérer avec ses propres moyens moteurs dédiés 4a'.

La seconde poulie extérieure 11d', en forme générale de couronne, comporte une surface cylindrique active 12d' munie d'un groupe de trois gorges 6d', destinées à recevoir le câble « sous faible » tension (côté de la bobine de stockage).

Cette poulie 11d' comporte encore une surface cylindrique centrale 13d' coopérant, par le biais de moyens du type roulements/entretoises 14, avec la surface cylindrique 17c' du prolongement tubulaire 15c' (formant palier) de la seconde poulie centrale 11c'.

Cette poulie 11d' comporte également une partie annulaire extérieure 16d', apte à coopérer avec ses propres moyens moteurs dédiés 4d'.

Les couronnes annulaires d'extrémité 16 des différentes poulies 11 sont chacune structurées sous la forme d'une couronne dentée axiale, apte à coopérer avec un pignon complémentaire 20 (figure 2) entraîné par les moyens moteurs 4 dédiés.

Ces couronnes dentées 16 sont réparties de part et d'autre de la surface cylindrique active 5 des tambours 3 : les couronnes 16a et 16b se situent d'un côté de la surface cylindrique active 5, et les couronnes 16c et 16d de l'autre.

Les couronnes 16b et 16c associées aux poulies centrales 11b et 11c se trouvent en position extérieure, par rapport aux deux autres couronnes 16a et 16d des poulies extérieures 11a et 11d.

Les moyens moteurs 4, propres chacun à l'une des poulies 11, sont contrôlés par des moyens de régulation du type électronique/informatique (non représentés), configurés pour manoeuvrer en rotation chacune des poulies 11, cela de manière à exercer une traction appropriée sur le câble tout en assurant une réduction progressive de la tension et de l'allongement de ce dernier, cela depuis la première poulie extérieure 11a vers la seconde poulie extérieure 11d.

En l'occurrence, les moyens moteurs 4a" associés à la poulie extérieure 11a" du second tambour 3", sur laquelle est enroulé en premier, au sein du treuil, le côté sous « haute tension » C' du câble C, sont pilotés par des moyens de régulation configurés en contrôle de vitesse.

Les autres poulies 11b", 11c" et 11d" de ce second tambour 3" et les poulies 11' du premier tambour 3', ont un fonctionnement du type esclave par rapport à la poulie extérieure 11a" précitée, constituant alors la poulie maître. Le pilotage de ces poulies 11 esclaves s'effectue par des moyens de régulation configurés en contrôle du couple, c'est-à-dire de manière à équilibrer leur couple par rapport à celui de la poulie extérieure maître 11a".

Plus précisément, le sens de rotation et le couple de la poulie extérieure maître 11a" sont détectés en permanence. Ces données sont traitées par les moyens de régulation de couple, de sorte que les moyens moteurs 4 associés aux poulies esclaves leur appliquent un couple proportionnel à celui de la poulie maître 11a".

En pratique, le câble est emmagasiné sur une bobine de stockage (non représentée, située du côté du tambour 3'), et il est convenablement enroulé sur les deux tambours 3' et 3" du treuil 1, cela selon un agencement du type hélicoïdal. En l'occurrence, le câble entre au niveau de la gorge 6a" du second tambour 3", et ressort au niveau de la gorge 6d' du premier tambour 3'.

Plus précisément, le câble vient se loger dans la portion en demi-cercle extérieure de chaque gorge annulaire 6 ; et des brins de câble inférieurs et supérieurs, horizontaux ou sensiblement horizontaux, passent de la gorge annulaire 6 d'un tambour 3 à la gorge annulaire 6 de l'autre tambour 3, les brins supérieurs passant de la gorge 6 d'une poulie 11 à la gorge 6 d'une poulie 11 suivante (vers le côté charge ou le côté bobine).

Lorsque l'opérateur souhaite manoeuvrer le câble (en enroulement ou en déroulement), il lui suffit de piloter le sens et la vitesse de rotation de la poulie extérieure maître 11a"; les autres poulies 11 des deux tambours 3, dites esclaves, sont alors pilotées automatiquement, en mode de régulation du couple avec limitation en vitesse, cela en fonction du couple de la poulie maître 11a".

La tension du câble réduit progressivement depuis les poulies 11a jusqu'aux poulies 11d. En effet, la variation d'allongement de chaque brin de câble au niveau de chaque poulie 11, est absorbée par des rotations adaptées de chacune de ces poulies 11, ce qui permet de limiter, voire de supprimer, les phénomènes de frottement des brins au sein des gorges 6 correspondantes.

De plus, la présence d'une seule gorge 6 au niveau des poulies 11a, 11b et 11c coopérant avec la partie du câble « sous haute tension », permet de suivre au mieux les phénomènes de variation de longueur du câble dans la zone où il subit les plus fortes variations de tension et d'allongement. Les phénomènes de frottement sont ainsi réduits, voire supprimés.

De même, plusieurs gorges 6 sont regroupées sur la seconde poulie extérieure 11d, pour finaliser la baisse progressive de la tension du câble. Les variations de tension et d'allongement au sein de ces dernières gorges 6 étant limitées, ces gorges sont regroupées sur une même poulie 11d sans faire subir au câble de frottements significatifs, susceptibles de le dégrader.

Lorsque la vitesse de la poulie maître 11a" est ramenée à une vitesse nulle, toutes les poulies 11 sont verrouillées en position, par l'activation d'un système de freinage adapté (non représenté).

De manière générale, le treuil selon l'invention a ainsi l'intérêt de présenter un encombrement optimisé, ce qui est particulièrement important pour limiter la perte de surface sur le pont des bateaux ou des plateformes offshore.

De plus, cette structure a l'avantage de compenser particulièrement efficacement l'allongement du câble ; cette compensation est encore améliorée par la régulation automatique de la rotation des différentes poulies, les unes par rapport aux autres.

On notera que la poulie extérieure 11d, côté bobine de stockage, peut comporter un groupe de deux et cinq gorges annulaires. Le nombre de gorges sur cette poulie est en particulier adapté en fonction de la réduction finale de tension recherchée.

On notera encore que le fonctionnement particulier du treuil décrit ci-dessus (moyens moteurs de la poulie « maître » pilotés par des moyens de régulation configurés en contrôle de vitesse, et moyens moteurs des autres poulies pilotés par des moyens de régulation configurés en contrôle de couple) peut être mis en oeuvre sur d'autres types de structure que celle objet de la présente invention.

Encore de manière générale, les poulies centrales sont avantageusement au nombre de deux à six. Ce nombre de poulies centrales est principalement choisi en fonction des caractéristiques d'allongement du câble associé et des tensions qu'il subit : un câble très élastique étant avantageusement enroulé sur un nombre plus grand de poulies pour réduire efficacement sa tension tout en limitant les phénomènes de frottement.

Toujours de manière générale, si nécessaire, chaque poulie 11 peut être associée à plusieurs organes moteurs, en particulier pour gagner en puissance, en fonction de la charge à manoeuvrer.

## Revendications

1. Treuil pour la traction d'un câble (C), en particulier d'un câble synthétique employé en offshore pour la manoeuvre d'une charge, ledit treuil (1) étant destiné à être associé à une bobine pour le stockage dudit câble, lequel treuil de traction (1) se compose de deux tambours motorisés (3), positionnés en regard l'un de l'autre, comportant chacun une surface périphérique cylindrique active (5) munie de plusieurs gorges annulaires (6) juxtaposées et coaxiales les unes par rapport aux autres, ledit câble (C) étant destiné à être enroulé autour desdits deux tambours (3) selon un agencement de type hélicoïdal, les brins dudit câble passant successivement depuis l'une des gorges annulaires (6) d'un tambour (3) jusqu'à l'une des gorges annulaires (6) de l'autre tambour (3), lesquels tambours motorisés (3) sont chacun formés d'au moins trois poulies (11) qui comportent chacune une surface périphérique cylindrique (12) munie d'au moins l'une desdites gorges (6) de manière à constituer chacune une portion de ladite surface active (5) de tambour, à savoir deux poulies dites extérieures (11a, 11d) entre lesquelles est disposée au moins une poulie dite centrale (11b, 11c), lesquelles poulies (11) sont chacune montées mobiles en rotation sur un arbre porteur axial fixe (9), autour d'un axe central commun (10) et coopèrent chacune avec leurs propres moyens moteurs dédiés (4), laquelle ou lesquelles poulies centrales (11b, 11c) comportent au moins un prolongement cylindrique axial (15) de forme générale tubulaire, cela de sorte que ladite ou lesdites poulies centrales (11b, 11c) présentent une surface centrale de rotation (13b, 13c) apte à coopérer avec une surface cylindrique complémentaire (17) formant palier, et de sorte que la surface périphérique cylindrique (17) dudit prolongement cylindrique axial (15) constitue un palier de rotation pour la surface cylindrique centrale (13) de l'une au moins desdites autres poulies (11), **caractérisé en ce que** ladite ou au moins l'une desdites poulies centrales (11b) comporte deux prolongements tubulaires axiaux (15b1, 15b2) agencés de part et d'autre de sa surface périphérique active (12b) munie d'une gorge unique (6b), et formant chacun palier de rotation pour la surface cylindrique centrale (13) de l'une au moins desdites autres poulies (11).

2. Treuil selon la revendication 1, **caractérisé en ce que** la surface cylindrique formant palier d'une poulie centrale (11c) autre que la première poulie centrale (11b) coopérant avec l'arbre porteur axial fixe (9), correspond à la surface cylindrique périphérique (17) de l'un des prolongements axiaux (15) de ladite première poulie centrale (11b).

3. Treuil selon l'une quelconque des revendications 1 ou 2, **caractérisé en ce que** le ou l'un au moins des prolongements axiaux (15b1, 15c) des poulies centrales (11b, 11c) sert également à la liaison avec les moyens moteurs dédiés (4).

4. Treuil selon l'une quelconque des revendications 1 à 3, **caractérisé en ce que** les deux tambours (3) comportent chacun une première poulie extérieure (11a) munie chacune d'une gorge unique cylindrique (6a), destinée à recevoir le câble sous « haute » tension (C'), côté charge, et **en ce que** l'autre poulie extérieure (11d) comporte un groupe de plusieurs gorges (6d), destinées à recevoir le câble sous « faible » tension (C"), côté bobine de stockage.

5. Treuil selon la revendication 4, **caractérisé en ce que** la poulie extérieure (11d) située côté bobine de stockage, comporte un groupe de deux à cinq gorges annulaires (6d).

6. Treuil selon l'une quelconque des revendications 1 à 5, **caractérisé en ce que** les deux tambours (3) comportent de deux à six poulies centrales (11b, 11c), munie chacune d'une gorge annulaire unique (6).

7. Treuil selon l'une quelconque des revendications 1 à 6, **caractérisé en ce que** les deux tambours (3) comportent chacun quatre poulies (11) :
- la première poulie centrale (11b) comportant, d'une part, la surface cylindrique centrale (13b) coopérant avec l'arbre porteur axial fixe (9), constituant son palier de rotation, et d'autre part, deux prolongements tubulaires axiaux (15b1, 15b2), formant palier, l'un desdits prolongements (15b1) coopérant avec ses propres moyens moteurs dédiés (4b),
- une première poulie extérieure (11a) comportant une surface centrale cylindrique (13a) apte à coopérer avec la surface périphérique (17b1) d'un premier prolongement tubulaire (15b1) de ladite première poulie centrale (11b), dont la surface périphérique active (12a) comporte une gorge unique (6a) et dont la partie extérieure (16a) coopère avec ses propres moyens moteurs (4a),
- une seconde poulie centrale (11c) comportant - une surface cylindrique active (12c) munie d'une gorge unique (6c), - une surface centrale cylindrique (13c) apte à coopérer avec la surface (17b2) du second prolongement axial (15b2), formant palier, de ladite première poulie centrale (11b), et - un prolongement tubulaire axial (15c) coopérant avec ses propres moyens moteurs (4c), et
- une seconde poulie extérieure (11d) munie d'une surface cylindrique centrale (13d) apte à coopérer avec le prolongement tubulaire (15c) formant palier de la seconde poulie centrale (11c), dont la surface cylindrique active (12d) est munie d'un groupe de gorges (6d) et dont la partie extérieure (16d) coopère avec ses propres moyens moteurs (4d).

8. Treuil selon l'une quelconque des revendications 1 à 7, **caractérisé en ce que** le ou l'un au moins des prolongements axiaux (15b1, 15c) des poulies centrales (11b, 11c) et la partie extérieure (16a, 16d des poulies extérieures (11a, 11d) comportent une couronne dentée axiale (16) apte à coopérer avec au moins un pignon complémentaire (20) entraîné par des moyens moteurs dédiés (4), lesdites couronnes dentées (16) étant réparties de part et d'autre de la surface cylindrique active (5) des tambours (3).

9. Treuil selon l'une quelconque des revendications 1 à 8, **caractérisé en ce que** les moyens moteurs (4a") associés à la poulie extérieure (11a") du tambour (3), dite poulie maître, recevant le câble « sous tension » du côté charge, sont pilotés par des moyens de régulation configurés en contrôle de vitesse, et **en ce que** les moyens moteurs (4) associés aux autres poulies, dites poulies esclaves, sont pilotés par des moyens de régulation configurés en contrôle du couple, fonction de celui de ladite poulie maître.

10. Treuil selon l'une quelconque des revendications 1 à 9, **caractérisé en ce que** les deux tambours (3) sont orientés angulairement l'un par rapport à l'autre, notamment pour éviter le vrillage du câble.

11. Treuil selon l'une quelconque des revendications 1 à 10, **caractérisé en ce que** les deux tambours (3) sont portés par les deux parois verticales (2a) d'un châssis (2), lequel châssis (2) forme également la structure support pour les moyens moteurs d'entraînement (4) des poulies (11) de tambour (3).

12. Installation pour la traction d'un câble, en particulier d'un câble synthétique employé en offshore, comportant un treuil (1) selon l'une quelconque des revendications 1 à 11, associé à une bobine de stockage.

## Claims

1. A winch for pulling a cable (C), in particular a synthetic cable used offshore for handling a load, said winch (1) bein intended to be associated with a reel for storing said cable, wherein said pulling winch (1) is composed of two motorized drums (3), placed opposite to each other, each comprising an active cylindrical peripheral surface (5) provided with several annular grooves (6), juxtaposed and coaxial to each other, said cable (C) being intended to be wound around said two drums (3) according to an arrangement of the helical type, the strands of said cable passing successively from one of the annular grooves (6) of a drum (3) to one of the annular grooves (6) of the other drum (3), wherein said motorized drums (3) are each formed of at least three pulleys (11), which each comprise a cylindrical peripheral surface (12) provided with at least one of said grooves (6) so as to each form a portion of said active surface (5) of drum, i.e. two so-called "outer" pulleys (11a, 11d), between which is arranged at least one so-called "central" pulley (11b, 11c), wherein the pulleys (11) are each rotationally mounted on a fixed axial bearing shaft (9), around a common central axis (10), and each cooperate with their own dedicated motor means (4), wherein said central pulley(s) (11b, 11c) comprise at least one axial cylindrical extension (15), generally tubular in shape, so that said central pulley(s) (11b, 11c) has a rotational central surface (13b, 13c) adapted to cooperate with a complementary cylindrical surface (17) forming a bearing, and so that the cylindrical peripheral surface (17) of said axial cylindrical extension (15) forms a rotation bearing for the central cylindrical surface (13) of at least one of said other pulleys (11), **characterized in that** said or at least one of said central pulley(s) (11b) comprises two axial tubular extensions (15b1, 15b2) arranged on either side of its active peripheral surface (12b) that is provided with a single groove (6b), and each forming a rotation bearing for the central cylindrical surface (13) of at least one of said other pulleys (11).

2. A winch according to claim 1, **characterized in that** the cylindrical surface forming a bearing of a central pulley (11c) other than the first central pulley (11b) cooperating with the fixed axial bearing shaft (9) corresponds to the eripheral cylindrical surface (17) of one of the axial extensions (15) of said first central pulley (11b).

3. winch according to any one of claims 1 or 2, **characterized in that** the or at least one of the axial extension(s) (15b1, 15c) of the central pulleys (11b, 11c) also serves for the connection with the dedicated motor means (4).

4. A winch according to any one of claims 1 to 3, **characterized in that** the two drums (3) each comprise a first outer pulley (11a) each provided with a single cylindrical groove (6a), intended to receive the cable under "high" tension (C'), on the load side, and **in that** the other outer pulley (11d) comprises an array of several grooves (6d), intended to receive the cable under "low" tension (C"), on the storage-reel side.

5. winch according to claim 4, **characterized in that** the outer pulley (11d) located on the storage-reel side comprises an array of two to five annular grooves (6d).

6. A winch according to any one of claims 1 to 5, **characterized in that** the two drums (3) comprise from two to six central pulleys (11b, 11c), each provided with a single annular groove (6).

7. A winch according to any one of claims 1 to 6, **characterized in that** the two drums (3) each comprise four pulleys (11):
- the first central pulley (11b) comprising, on the one hand, the central cylindrical surface (13b) cooperating with the fixed axial bearing shaft (9), forming the rotation bearing thereof, and on the other hand, two axial tubular extensions (15b1, 15b2), forming bearings, one of said extensions (15b1) cooperating with its own dedicated motor means (4b),
- a first outer pulley (11a) comprising a central cylindrical surface (13a) adapted to cooperate with the peripheral surface (17b1) of a first tubular extension (15b1) of said first central pulley (11b), whose active peripheral surface (12a) comprises a single groove (6a), and whose outer portion (16a) cooperates with its own motor means (4a),
- second central pulley (11c) comprising - an active cylindrical surface (12c) provided with a single groove (6c), - a cylindrical central surface (13c) adapted to cooperate with the surface (17b2) of the second axial extension (15b2), forming a bearing, of said first central pulley (11b), and - an axial tubular extension (15c) cooperating with its own motor means (4c), and
- a second outer pulley (11d) provided with a central cylindrical surface (13d) adapted to cooperate with the tubular extension (15c) forming a bearing of said second central pulley (11c), whose active cylindrical surface (12d) is provided with an array of grooves (6d), and whose outer portion (16d) cooperates with its own motor means (4d).

8. A winch according to any one of claims 1 to 7, **characterized in that** the or at least one of the axial extension(s) (15b1, 15c) of the central pulleys (11b, 11c), and the outer portion (16a, 16d) of the outer pulleys (11a, 11d), comprise an axial crown gear (16) adapted to cooperate with at least one complimentary pinion gear (20), driven by dedicated motor means (4), said crown gears (16) being distributed on either side of the active cylindrical surface (5) of the drums (3).

9. A winch according to any one of claims 1 to 8, **characterized in that** the motor means (4a") associated with the outer pulley (11a") of the drum (3), called the "master pulley", receiving the cable "under tension" on the load side, are driven by regulation means configured in speed-control mode, and **in that** the motor means (4) associated with the other pulleys, called the "slave ulleys", are driven by regulation means configured in torque-control mode, their torque being a function of that of said master pulley.

10. A winch according to any one of claims 1 to 9, **characterized in that** the two drums (3) are oriented angularly relative to each other, notably to avoid the twisting of the cable.

11. A winch according to any one of claims 1 to 10, **characterized in that** the two drums (3) are carried by the two vertical walls (2a) of a frame (2), wherein said frame (2) also forms the support structure for the driving motor means (4) of the pulleys (11) of the drum (3).

12. Equipment for pulling a cable, in particular a synthetic cable used offshore, comprising a winch (1) according to any one of claims 1 to 11, associated with a storage reel.

## Patentansprüche

1. Winde zum ziehen eines Kabels (C), insbesondere eines für offshore verwendeten synthetischen Kabels für die Beförderung einer Last, wobei die Rinde (1) dazu bestimmt ist, mit einer Spule zur Lagerung des Kabels verbunden zu werden, wobei die Zugwinde (1) aus zwei motorbetriebenen Trommeln (3) besteht, die einander gegenüber liegend anbeordnet sind, jeweils umfassend eine aktive zylindrische Umfangsfläche (5), die mit mehreren nebeneinander liegenden un zueinander koaxialen Ringnuten (6) ist, wobei Kabel (C) dazu bestimmt ist, um die beiden Trommeln (3) in einer spiralförmigen Unordnung gewickelt zu werden, wobei die Abschnitte Kabels nacheinander von einer der Ringnuten (6) einer Trommel (3) zu einer der Ringnuten (6) der anderen Trommel (3) übergehen, wobei die motorbetriebenen Trommel (3) jeweils von mindestens drei Rollen (11) gebildet sind, die jeweils eine zylindrische Umfangsfläche (12) umfassen, die mit mindestens einer der Nuten (6) versehen ist, um jeweils einen Abschnitt der aktiven Trommelfläche (5) zu bilden, nämlich zwei so genannten Außenrollen (11a, 11d), zwischen denen mindestens eine so genannte zentrale Rolle (11b, 11c) angeordnet ist, wobei die Rollten (11) jeweils drehbeweglich auf einer festen axialen Tragwelle (9) um eine gemeinsame Mittenachse (10) angebracht sind und jeweils mit ihren spezifischen eigenen Antriebsmittel (4) zusammenwirken, wobei die zentrale(n) Rolle(n) (11b, 11c) mindestens eine axiale zylindrische Verlängerung (15) von allgemeiner Röhrenform umfassen, so dass die zentrale(n) Rolle(n) (11b, 11c) eine zentrale Drehfläche (13b, 13c) aufweisen, die mit einer komplementären zylindrischen Fläche (17), die ein Lager bildet, zusammenwirken kann, rund so dass die zylinderische Umfangsfläche (17) der axialen zylindrischen Verlängerung (15) ein Drehlager für die zentrale zylindrische Fläche (13) mindestens einer der anderen Rollen (11) darstellt, **dadurch gekennzeichnet, dass** die oder mindestens eine der zentralen Rollen (11b) zwei axiale röhrenförmig Verlängerungen (15b1, 15b2) umfasst, die beiderseits der aktiven Umfangsfläche (12b), die mit einer einzigen Nut (6b) versehen ist, angeordnet sind un jeweils ein Drehlager für die zentrale zylindrische Fläche (13) mindestens einer der anderen Rollen (11) bilden.

2. Winde nach Anspruch 1, **dadurch gekenntzeichnet, dass** die zylinderische Fläche, die ein Lager einer anderen zentralen Rolle (11c) als der ersten zentralen Rolle (11b), die mit der festen axialen Tragwelle (9) zusammenwirkt, bildet, der zylindrischen Umfangsfläche (17) einer der axialen Verlängerungen (15) der ersten zentralen Rollo (11b) entspricht.

3. Winde nach einen der Ansprüche 1 oder 2, **dadurch gekenntzeichnet, dass** die oder mindestens eine der axiales Verlängerungen (15b1, 15c) der zentralen Rollen (11b, 11c) auch zur Verbindung mit den spezifischen Antriebsmitteln (4) dient.

4. Winde nach einem der Ansprüche 1 bis 3, **dadurch gekennzeichnet, dass** die zwei Trommeln (3) jeweils eine erste Außenrolle (11a), die jeweils mit einer einzigen zylindrischen Nut (6a) versehen ist, die dazu bestimmt ist, das Kabel unter "hoher" Spannung (C') lastseitig aufzunehmen, umfassen, und die andere Außenrolle (11d) eine Gruppe von mehreren Nuten (6d) umfasst, die dazu bestimmt sind, das Kabel unter "geringer" Spannung (C") lagerspulenseitig aufzunehmen.

5. Winde nach Anspruch 4, **dadurch gekenntzeichnet, dass** die lagerspulenseitig angeordnet Außenrolle (11d) eine Gruppe von zwei bis fünf Ringnuten (6d) umfasst.

6. Winde nach einem der Ansprüche 1 bis 5, **dadurch gekennzeichnet, dass** die zwei Trommeln (3) zwei bis sechs zentrale Rollen (11b, 11c) umfassen, die jeweils mit einer einzigen Ringnut (6) versehen sind.

7. Winde nach einem der Ansprüche 1 bis 6, **dadurch gekennzeichnet, dass** die zwei Trommeln (3) jeweils vier Rollten (11) umfassen:
- die erste zentrale Rolle (11b), umfassen einerseits die zentrale zylindrische Fläche (13b), die mit der festen axialen Tragwelle (9) zusammenwirkt, die ihr Drehlager bildet, und andererseits zwei axiale röhrenförmige Verlängerungen (15b1, 15b2), die ein Lager bilden, wobei eine der Verlängerungen (15b1) mit ihren eigenen spezifischen Antriebsmitteln (4b) zusammenwirkt,
- eine erste Außenrolle (11a), umfassend eine zylindrische zentrale Fläche (13a), die mit der Umfangsfläche (17b1) einer ersten röhrenförmigen Verlängerung (15b1) der ersten zentralen Rolle (11b) zusammenwirken kann, deren aktive Umfangsfläche (12a) eine einzige Nut (6a) umfasst und deren äußerer Teil (16a) mit ihren eigenen Antriebsmitteln (4a) zusammenwirkt,
- eine zweite zentrale Rolle (11c), umfassend - eine aktive zylindrische Fläche (12c), die mit einer einzeigen Nut (6c) versehen ist, - eine zentrale zylinderische Fläche (13c), die mit der Fläche (17b2) der ein Lager bildenden zweiten axialen Verlängerung (15b2) der ersten zentralen Rolle (11b) zusammenwirken kann, un - eine axiale röhrenförmige Verlängerung (15c), die mit ihren eigenen Antriebsmitteln (4c) zusammenwirkt, und
- eine zweite Außenrolle (11d), die mit einer zentralen zylindrischen Fläche (13d) versehen ist, die mit der ein Lager bildenden röhrenförmigen Verlängerung (15c) der zweiten zentralen Rolle (11c) zusammenwirken kann, deren aktive zylindrische Fläche (12d) mit einer Gruppe von Nuten (6d) versehen ist und deren äußerer Teil (16d) mit ihren eigenen Antriebsmitteln (4d) zusammenwirkt.

8. Winde nach einem der Ansprüche 1 bis 7, **dadurch gekennzeichnet, dass** die oder mindestens eine der axialen Verlängerungen (15b1, 15c) der zentralen Rollen (11b, 11c) und der äußere Teil (16a, 16d) der Außenrollen (11a, 11d) einen axialen Zahnkranz (16) umfassen, der mit mindestens einem komplementäre Ritzel (20) zusammenwirken kann, das von spezifischen Antriebsmitteln (4) angetrieben wird, wobei die Zahnkränze (16) einerseits der aktiven zylinderischen Fläche (5) der Trommeln (3) verteilt sind.

9. Winde nach einem der Ansprüche 1 bis 8, **dadurch gekennzeichnet, dass** die Antriebsmittel (4a"), die mit der Außenrolle (11a") der Trommel (3), Master-Rolle genannt, die lastenseitig das Kabel "unter Spannung" aufnimmt, verbunden sind, durch Regulierungsmittel, die mit Geschwindigkeitskontrolle konfiguriert sind, gesteuert werden, und dass die Antriebsmittel (4), die mit den anderen Rollen, Follower-Rollen genannt, verbunden sind, durch Regulierungsmittel, die mit Drehmomentkontrolle, abhängig von jenem der Master-Rolle, konfiguriert sind, gesteuert werden.

10. Winde nach einem der Ansprüche 1 bis 9, **dadurch gekennzeichnet, dass** die beiden Trommeln (3) im Winkel zueinander aufgerichtet sind, um insbesondere ein Verdrillten des Kabels zu vermeidet.

11. Winde nach einem der Ansprüche 1 bis 10, **dadurch gekennzeichnet, dass** die beiden Trommeln (3) von den beiden vertikalen Wänden (2a) eines Gestells (2) getragen werden, wobei das Gestell (2) auch die Stützstruktur für die Antriebsmittel (4) der Rollen (11) der Trommel (3) bildet.

12. Ablage Ziehen eines kabels, insbesondere einer für Offshore verwendeten synthetischen Kabels, umfassend eine Winde (1) nach einem der Ansprüche 1 bis 11 in verbindung mit einer Lagerspule.
